# EUROPÄISCHE PATENTANMELDUNG

(11) **EP 2 042 269 A1**
(43) Veröffentlichungstag der Anmeldung: **01.04.2009**
(21) Anmeldenummer: 07117477.5
(22) Anmeldetag: 28.09.2007
(51) Int. Cl.: B24D 11/02, B24D 18/00

(54) **Schleifnetz, Verfahren zur Herstellung eines Schleifnetzes, Schleifkörper mit einem Schleifnetz, Schleifvorrichtung und Verwendung eines Netzes zum Herstellen eins Schleifnetzes**

(71) Anmelder: sia Abrasives Industries AG, 8501 Frauenfeld (CH)
(72) Erfinder: Schoch, Adrian, 8532 Warth (CH); Kaufmann, Hans-Ulrich, 8512 Thundorf (CH)
(74) Vertreter: Müller, Christoph Emanuel

(57) **Zusammenfassung**

Die Erfindung betrifft ein Schleifnetz (2) enthaltend ein Trägernetz (16) mit einer ersten Hauptoberfläche (3), welche im Wesentlichen eben ist. Das Trägernetz (16) enthält Knotenpunkte (10) und Stege (9), welche an den Knotenpunkten (10) miteinander verbunden sind. Bevorzugt ragt die Mehrzahl der Knotenpunkte (10) in Richtung der ersten Hauptoberfläche (3) um weniger als 20 %, bevorzugt weniger als 10 %, besonders bevorzugt weniger als 5 % der Dicke der Stege (9) über die Oberflächen der Stege (9) hinaus. Weiterhin betrifft die Erfindung ein Verfahren zur Herstellung eines Schleifnetzes (2), in dem ein Trägernetz (16) hergestellt oder bereitgestellt wird, welches eine im Wesentlichen ebene erste Hauptoberfläche (3) besitzt. Darüber hinaus betrifft die Erfindung einen Schleifkörper (1) sowie eine Schleifvorrichtung mit einem erfindungsgemässen Schleifnetz (2). Schliesslich betrifft die Erfindung die Verwendung eines Netzes zum Herstellen eines Schleifnetzes (2).

## Beschreibung

Die vorliegende Erfindung betrifft ein Schleifnetz, ein Verfahren zur Herstellung eines Schleifnetzes, einen Schleifkörper mit einem Schleifnetz, eine Schleifvorrichtung und eine Verwendung eines Netzes zum Herstellen eines Schleifnetzes.

Es ist bekannt, in Schleifkörpern Schleifmittel einzusetzen, die für Luft und/oder Staub durchlässig sind. Damit kann im Schleifbetrieb die Schleiffläche gekühlt und/oder Schleifstaub und Abrieb abgeführt werden. Ein Schleifmittel enthält üblicherweise einen Schleifmittelträger, an welchem Schleifkörner beispielsweise mittels eines Bindemittels fixiert sind.

Zu dem genannten Zweck werden beispielsweise in vollflächigen Materialien Perforationen oder Löcher angebracht. So ist es beispielsweise aus WO 2006/074058 bekannt, als Schleifmittelträger eine perforierte oder geschlitzte und gestreckte Folie zu verwenden. Insbesondere kleine Perforationen im Bereich von wenigen Millimetern, wie sie für den Einsatz im Feinschliff wünschenswert sind, sind allerdings nur sehr aufwendig und kostenintensiv herzustellen.

Anderseits werden als Schleifmittelträger offene, netzartige Strukturen, wie etwa Gewebe oder Gewirke, eingesetzt. So ist es etwa aus US 2,984,052 bekannt, ein offenes Gewebe zu verwenden, durch dessen Öffnungen Luft und/oder Schleifstaub dringen kann. Hierbei kommt allerdings aufgrund der welligen Struktur jeweils nur ein vergleichsweise kleiner Anteil der mit Schleifkörnern belegten Oberfläche in Kontakt mit einem zu bearbeitenden Werkstück. Darüber hinaus ist der Abschliff unregelmässig, da die Schleifwirkung nur von vereinzelten Punkten ausgeht und somit die Kraft pro Schleifkorn vergleichsweise gross ist. Eine höhere Anpresskraft vergrössert zwar den Anteil der wirksamen mit Schleifkörnern belegten Oberfläche. Dies hat jedoch auch einen zu groben Abschliff zur Folge, da die weiter hervorstehenden Schleifkörner kräftiger auf die zu bearbeitende Oberfläche gedrückt werden.

In EP 1522386 ist ein Schleifprodukt beschrieben, welches eine Reihe von zueinander parallelen, abrasiven Fäden aufweist. Diese sind auf einer Reihe von zueinander parallelen Basisfäden angeordnet, welche transversal zu den abrasiven Fäden verlaufen. Bei diesem Schleifprodukt kommen jedoch aufgrund der Geometrie nur die abrasiven Fäden und damit nur etwa die Hälfte aller Fäden in Kontakt mit einer zu bearbeitenden Oberfläche. Die zwischen den abrasiven Fäden ausgebildeten Spalten bewirken zudem, dass die Schleifwirkung stark von der Richtung der Bewegung beim Schleifvorgang abhängt: Eine zu den abrasiven Fäden parallele Bewegung führt zu Furchen und damit zu einem nicht zufrieden stellenden Schleifbild. Darüber hinaus können sich die abrasiven Fäden bei einer zu ihnen senkrechten Schleifbewegung gegenüber den Basisfäden verdrehen, was zu einer hohen Beanspruchung der Kontaktpunkte zwischen den Basis- und den abrasiven Fäden führen kann.

Weiterhin ist in DE 3219344 ein Schleifmittelträger gezeigt, welcher ein offenes Gewebe aufweist, das zur Beseitigung von Unebenheiten auf der Schleiffläche mit einer Appretur vollständig geschlossen wird. Dieses Verschliessen mit Appretur verhindert jedoch das Durchströmen von Luft und Schleifstaub.

Es ist daher eine Aufgabe der Erfindung, die Nachteile des Bekannten zu überwinden und insbesondere ein für Luft und/oder Staub durchlässiges Schleifmittel bereitzustellen, welches sowohl ein gleichmässiges Schleifresultat erzeugt als auch einfach herstellbar und kostengünstig ist.

Erfindungsgemäss ist das Schleifmittel als Schleifnetz ausgebildet, welches als Schleifmittelträger ein Trägernetz mit einer ersten Hauptoberfläche enthält, die im Wesentlichen eben ist.

Unter einem Netz wird vorliegend eine im Wesentlichen flächige Struktur verstanden, welche eine Vielzahl von Stegen und Knotenpunkten aufweist, an welchen die Stege miteinander verbunden sind. Die Stege definieren Öffnungen, welche unmittelbar bei der Herstellung der flächigen Struktur gebildet werden. Beispielsweise kann ein Netz direkt einstückig extrudiert werden oder aus faden- oder streifenförmigen Strängen etwa durch Wirken, Weben, Flechten, Stricken, Häkeln, Nähen, Sticken, Klöppeln oder Knüpfen zu einer flächigen Struktur verbunden werden. Alternativ könnte ein Netz auch etwa mittels eines Spritzgussverfahrens hergestellt werden. Die Öffnungen entstehen jedenfalls unmittelbar bei der Herstellung des Flächengebildes. Diese Eigenschaft hebt ein Netz von Strukturen ab, bei denen eine vollflächige Struktur nachträglich etwa perforiert oder geschlitzt wird.

Zur Herstellung eines Schleifnetzes auf der Grundlage eines wie oben definierten Netzes werden Schleifkörner auf den Stegen und/oder den Knotenpunkten des Netzes aufgetragen. Das in einem derartigen Schleifnetz enthaltene Netz wird nachstehend als Trägernetz bezeichnet. Die mit Schleifkorn beschichtete Oberfläche des Trägernetzes wird als erste Hauptoberfläche bezeichnet. Selbstverständlich kann das Trägernetz auch auf der zweiten Oberfläche mit Schleifkörnern beschichtet werden.

Die erste Hauptoberfläche ist erfindungsgemäss im Wesentlichen eben. Darunter ist zu verstehen, dass die erste Hauptoberfläche insbesondere im Bereich der Knotenpunkte nur geringe Abweichungen von einer gedachten planen Fläche aufweist. Weiterhin sind die Stege wenigstens in einem Teil ihrer Oberfläche plan und liegen zumindest teilweise in der gedachten planen Fläche.

Aufgrund der Ebenheit der ersten Hauptoberfläche des Trägernetzes führt eine gleichmässig dicke Beschichtung mit Schleifkörnern auch zu einer ebenen Oberfläche des Schleifnetzes. Zwar wäre es denkbar, ein an sich unebenes Trägernetz derart zu beschichten, dass zumindest die Oberfläche dieser Beschichtung eben ist. In diesem Fall ist allerdings eine ungleichmässig dicke Beschichtung erforderlichen, was einerseits nur sehr aufwendig zu realisieren ist. Andererseits träte beim Andrücken eines solchen Schleifnetzes an ein zu bearbeitendes Werkstück aufgrund der unebenen Trägerstruktur ebenfalls eine ungleichmässige Schleifwirkung ein. Zudem wäre der Querschnitt eines so beschichteten Steges noch immer von runder Form, wodurch wiederum nur die obersten Schleifkörner mit dem Werkstück in Berührung kämen. Demgegenüber sind beim erfindungsgemässen Schleifnetz sowohl die Trägerstruktur als auch die Beschichtung eben, und die Schleifkörner kommen stets vollflächig mit dem Werkstück in Kontakt.

Gemäss einer bevorzugten Ausführungsform ragt die Mehrzahl der Knotenpunkte in Richtung der ersten Hauptoberfläche um weniger als 20 %, bevorzugt weniger als 10 %, besonders bevorzugt weniger als 5 % der Dicke d über die Oberflächen der Stege hinaus. Dabei wird hier und im Folgenden mit d die Dicke der Stege senkrecht zur ersten Hauptoberfläche bezeichnet. Somit weist die erste Hauptoberfläche keine hervorstehenden Bereiche auf. Die Anpresskraft pro Schleifkorn wird folglich reduziert, was zu einem gleichmässigeren Schleifbild führt.

Weiterhin bevorzugt beträgt an den Knotenpunkten die Dicke des Trägernetzes senkrecht zur ersten Hauptoberfläche weniger als 130 %, bevorzugt weniger als 120 %, besonders bevorzugt weniger als 110 % der Dicke d. Insgesamt ergibt sich somit ein beidseitig im Wesentlichen ebenes Trägernetz, was bei einem herkömmlichen Gewebe nicht der Fall ist. Diese Eigenschaft bewirkt, dass auch die der ersten Hauptoberfläche abgewandte Oberfläche des Trägernetzes im Wesentlichen eben ist, was beispielsweise auch die beidseitige Beschichtung mit Schleifkörnern ermöglicht.

Bevorzugt weisen die Stege parallel zur ersten Hauptoberfläche eine grössere Ausdehnung auf als senkrecht zur ersten Hauptoberfläche. Mit anderen Worten sind die Stege breiter als dick. Diese Eigenschaft bewirkt einerseits eine Vergrösserung des in der ersten Hauptoberfläche liegenden Anteils der Stege. Andererseits wird somit beim Schleifen effektiv das Verdrillen der Stege um ihre Längsrichtung verhindert, was dem Schleifergebnis abträglich sein könnte. Die Querschnitte der Stege in einer zur ersten Hauptoberfläche senkrechten Ebene können beispielsweise die Form einer Ellipse, eines an zwei gegenüberliegenden Seiten abgeflachten Kreises oder eines Rechtecks haben.

Besonders bevorzugt beträgt die Ausdehnung der Stege parallel zur ersten Hauptoberfläche mindestens 120 %, bevorzugt mindestens 150 %, besonders bevorzugt mindestens 180 % der Ausdehnung der Stege senkrecht zur ersten Hauptoberfläche. Bevorzugt weisen die Stege innerhalb oder parallel zur ersten Hauptoberfläche eine Breite von 0,1 mm bis 5 mm, bevorzugt von 0,3 bis 2 mm, besonders bevorzugt von 0,5 bis 1 mm auf. Diese Breite bestimmt somit den Abstand zweier benachbarter Öffnungen. Weiterhin bevorzugt haben die Stege senkrecht zur ersten Hauptoberfläche eine Dicke von 0,02 mm bis 0,5 mm, bevorzugt von 0,05 mm bis 0,3 mm, besonders bevorzugt von 0,15 mm bis 0,25 mm. Die Öffnungen haben bevorzugt innerhalb der oder parallel zur ersten Hauptoberfläche eine Durchlassgrösse von 0,2 mm bis 5 mm, bevorzugt von 0,5 mm bis 3 mm, besonders bevorzugt von 1 mm bis 2 mm. Die Durchlassgrösse einer Öffnung gibt dabei den grösstmöglichen Durchmesser eines kugelförmigen Partikels an, welches gerade noch durch die Öffnung hindurch treten kann.

Bevorzugt sind die Stege an den Knotenpunkten unter einem Winkel im Bereich von 30 bis 150°, bevorzugt von 60 bis 120°, besonders bevorzugt von 80 bis 100° miteinander verbunden. Bei vorgegebenen Breiten und Längen der Stege ist bei diesem Winkelbereich der Flächenanteil der Öffnungen an der gesamten Oberfläche des Schleifnetzes am grössten, so dass sich eine optimale Kühlung und/oder Staubabsaugung ergibt.

Weiterhin bevorzugt sind jeweils vier Stege an einem Knotenpunkt miteinander verbunden. Alternativ ist es aber auch denkbar, dass drei oder mehr als vier Stege an einem Knotenpunkt miteinander verbunden sind.

Gemäss einer bevorzugten Ausführungsform weist das Trägernetz Öffnungen auf, deren Dichte im Bereich von 5 bis 500 pro cm², bevorzugt von 10 bis 350 pro cm², besonders bevorzugt von 12 bis 200 pro cm² liegt. Eine derartige Dichte der Öffnungen, welche beispielsweise durch die Perforation einer Folie kaum zu erreichen wäre, liefert insbesondere beim Feinschliff hervorragende Resultate.

Die Öffnungen können beispielsweise rechteckig, trapezförmig, dreieckig oder sechseckig sein oder auch eine beliebige andere polygonale Form aufweisen. Je nach Beschaffenheit der Stege und der Knotenpunkte können sie natürlich auch weitere, etwa von Abrundungen begrenzte Formen aufweisen. Bevorzugt sind die Öffnungen regelmässig, insbesondere periodisch angeordnet, was die Herstellung erleichtert. Natürlich ist es ebenso denkbar und liegt im Rahmen der Erfindung, dass die Öffnungen unregelmässig angeordnet sind.

Bevorzugt hat das Trägernetz ein Flächengewicht zwischen 10 g/m² und 200 g/m², bevorzugt zwischen 50 g/m² und 150 g/m², besonders bevorzugt zwischen 80 g/m² und 100 g/m². Weiterhin bevorzugt weist das Trägernetz eine Dicke, insbesondere bei den Knotenpunkten, im Bereich von 0,02 bis 0,5 mm, bevorzugt von 0,05 bis 0,3 mm, besonders bevorzugt von 0,15 bis 0,25 mm auf.

Gemäss einer Ausführungsform umfasst das Trägernetz Monofilamente. Besonders bevorzugt sind die Monofilamente extrudiert. Gemäss einer anderen Ausführungsform umfasst das Trägernetz Multifilamente. Natürlich liegen auch Kombinationen hiervon im Rahmen der Erfindung.

Besonders bevorzugt umfasst das Trägernetz ein extrudiertes Netz. Insbesondere kann das Trägernetz ein einstückig extrudiertes Netz umfassen. Derartige Netze an sich sind dem Fachmann beispielsweise aus DE 35 08 941 A1, US 3,242,023 oder US 4,190,692 US 4,636,419 bekannt und werden etwa von Conwed Plastics, Minneapolis, MN 55414, USA oder DelStar Technologies, Middletown, DE 19709, USA vertrieben.

Ein extrudiertes Netz weist im Vergleich zu bekannten gewebten oder gewirkten Schleifmittelträgern mit gleichem Flächengewicht eine grössere Steifigkeit auf, was für einige Anwendungen, z. B. für Verpackungen, Armierungen für Putze oder Filtration, sehr vorteilhaft ist. Bekannte gewebte oder gewirkte Schleifmittelträger müssen dagegen erst einem aufwendigen Imprägnierprozess unterzogen werden, um die für derartige Anwendungen gewünschte Steifigkeit zu erreichen.

Extrudierte Netze stellen einen kostengünstigen und einfach konfektionierbaren Massenartikel dar. Die Dimensionen und Ausrichtung der Stege sowie der Öffnungen können beliebig gewählt werden, wodurch sie sehr flexibel und je nach Anforderung einsetzbar sind.

Alternativ dazu kann das Trägernetz durch Wirken, Weben, Flechten, Stricken, Häkeln, Nähen, Sticken, Klöppeln oder Knüpfen aus faden- oder streifenförmigen Strängen hergestellt sein. Jeder der Stränge kann dabei ein Monofilament oder ein Multifilament sein. Die Bereiche, in welchen die Stränge einander berühren, stellen in dieser Ausführungsform die Knotenpunkte dar. Die sich zwischen zwei benachbarten Knotenpunkten erstreckenden Teile der Stränge werden in der hier verwendeten Terminologie als Stege bezeichnet.

Die Stränge können an den Berührungspunkten, also an den Knotenpunkten, gegeneinander bewegbar sein. Bevorzugt ist jedoch eine Ausführungsform, in der die Stränge an den Knotenpunkten fest miteinander verbunden sind, beispielsweise durch Verschweissen. Auf diese Weise wird ein Trägernetz bereitgestellt, welches widerstandsfähiger gegenüber der Beanspruchung beim Schleifen ist, da die Stränge nicht gegeneinander verrutschen können.

Weiterhin kann das Trägernetz auch durch ein Spritzgussverfahren hergestellt werden.

Mit besonderem Vorteil ist das Trägernetz kalandriert. Insbesondere ist das Trägernetz vor der Fixierung von Schleifkörnern kalandriert. Ein derart kalandriertes Netz ist an den Knotenpunkten und den Stegen geglättet und in einer zu ersten Hauptoberfläche parallelen Ebene verbreitert, was die Kontaktfläche zu einem zu bearbeitenden Werkstück vergrössert und damit eine gleichmässigere Schleifwirkung hervorruft.

Das Trägernetz enthält vorteilhaft Kunststoff, bevorzugt Polyamid, Polyester, Polyolefine, Kunststoff mit Styrol-Komponenten oder Mischungen davon, besonders bevorzugt Polyamid, Polyester, oder Mischungen davon.

Bevorzugt werden die Schleifkörner mit Hilfe eines Bindemittels am Trägernetz fixiert. Das Bindemittel kann alle dem Fachmann geläufigen Substanzen enthalten, wie etwa Phenolharz, Harnstoffharz, Melaminharz, Epoxid, Urethanharz, eine SBR-Dispersion, eine Acrylat-Dispersion, eine Polyurethandispersion oder eine Mischung davon.

Der Auftrag des Bindemittels kann beispielsweise über an sich bekannte Techniken wie etwa Kisscoating, Reverse Roller Coating, Spritzen, Quetschwalzentechnik oder mittels eines Airknife vollzogen werden.

Der Kornauftrag erfolgt bevorzugt elektrostatisch. Alternativ kann es für bestimmte Anwendungen günstig sein, die Schleifkörner mechanisch aufzustreuen, indem die Schleifkörner beispielsweise auf das Bindemittel gestreut werden. Eine weitere Möglichkeit besteht darin, die Schleifkörner zusammen mit dem Bindemittel als Suspension aufzutragen.

Weiterhin bevorzugt sind die Schleifkörner nur auf der ersten Hauptoberfläche des Trägernetzes aufgetragen. Dies gestattet die Verbindung des Schleifnetzes mit einer allfälligen weiteren Schicht zu einem mehrschichtigen Schleifkörper.

Ebenfalls bevorzugt sind die Schleifkörner und das Bindemittel zumindest auf einem Grossteil der ersten Hauptoberfläche, besonders bevorzugt auf der gesamten ersten Hauptoberfläche, aufgetragen. Dies verringert im Gegensatz zu der etwa in US 2,984,052 dargestellten punktuellen Beschichtung die Andruckkraft pro Schleifkorn und erzeugt somit einen gleichmässigen Abschliff. Gleichzeitig sind die Öffnungen im Trägernetz bevorzugt im Wesentlichen nicht mit Schleifkörnern und Bindemittel verschlossen. Dies führt zu einer hohen Durchlässigkeit für Luft und/oder Schleifstaub, insbesondere bei Verwendung einer aktiven Staubabsaugung.

Die Härtung des Bindemittels kann ebenso in dem Fachmann bekannter Weise erfolgen, beispielsweise mittels Wärme, Trocknung oder Strahlung. Als Schleifkörner eignen sich bekannte Mineralien wie beispielsweise Korund, Blaubrand, Zirkonkorund, Siliziumcarbid, Schmirgel, Ruby (Granat), Flint, Diamant oder kubisches Bornitrid sowie Mischungen davon. Bevorzugt weisen die Schleifkörner eine Körnung auf, die feiner als P16, bevorzugt feiner als P36, besonders bevorzugt feiner als P60 ist. Somit ist das Schleifnetz insbesondere für den Feinschliff geeignet.

Je nach der Auftragsart, insbesondere wenn keine Suspension verwendet wird, kann eine zweite Bindemittelschicht aufgebracht sein. Hierfür eignen sich ebenfalls die bereits genannten Substanzen, Auftrags- und Härtungsverfahren.

Eine weitere Möglichkeit der Fixierung der Schleifkörner am Trägernetz besteht im direkten Einschmelzen der Schleifkörner in das Trägernetz. Hierfür sind Trägernetze aus einem thermoplastischen Material besonders bevorzugt.

Überdies kann eine zusätzliche Schicht aufgetragen sein, welche das Verstopfen durch Schleifstaub reduziert. Diese Schicht kann beispielsweise ein Stearat enthalten.

Ein weiterer Aspekt der Erfindung betrifft ein Verfahren zur Herstellung eines Schleifnetzes durch:
- Herstellung oder Bereitstellung eines Trägernetzes mit einer ersten Hauptoberfläche, die im Wesentlichen eben ist;
- Fixierung von Schleifkörnern an dem Trägernetz, insbesondere mittels eines Bindemittels.

Das Trägernetz kann hierbei eine, mehrere oder alle der bereits beschriebenen Eigenschaften aufweisen. Insbesondere kann das Trägernetz einstückig extrudiert werden. Alternativ kann es aus faden- oder streifenförmigen Strängen etwa durch Wirken, Weben, Flechten, Stricken, Häkeln, Nähen, Sticken, Klöppeln oder Knüpfen zu einer flächigen Struktur verbunden werden, wobei jeder der Stränge ein Monofilament oder ein Multifilament sein kann. Weiterhin kann das Trägernetz auch mittels eines Spritzgussverfahrens hergestellt werden.

Gemäss einer Ausführungsform des Verfahrens wird das Trägernetz vor der Beschichtung mit dem Schleifkorn und dem Bindemittel kalandriert. Auf diese Weise ist es möglich, auch Trägernetze zu verwenden, welche zunächst keine ebene erste Hauptoberfläche aufweisen, wie beispielsweise bekannte Gewebe oder Gewirke. Durch das Kalandrieren kann derartigen Trägernetzen eine im Wesentlichen ebene erste Hauptoberfläche verliehen werden. Darüber hinaus kann das Kalandrieren zu einer Vergrösserung der ersten Hauptoberfläche führen. Bevorzugt wird das Kalandrieren unter Zufuhr von Wärme durchgeführt. Vorteilhaft können hierfür thermoplastische Trägernetze verwendet werden, welche beim Kalandrieren aufgrund der Wärmezufuhr plastisch deformierbar sind. Beim Kalandrieren können auch die Stege an den Knotenpunkten miteinander verpresst und verbunden werden. Dies wird besonders durch Kalandrieren unter Wärmzufuhr erreicht.

In einem alternativen Herstellungsverfahren kann eine ebene Oberfläche eines beispielsweise extrudierten Trägernetzes durch ein Material abtragendes Verfahren erzeugt werden. Hierzu kann die erste Hauptoberfläche des Trägernetzes selbst etwa abgeschliffen werden, bevor eine Beschichtung des Trägernetzes mit Schleifkörnern erfolgt.

Die Erfindung betrifft ausserdem einen Schleifkörper, welcher ein erfindungsgemässes Schleifnetz oder ein durch das erfindungsgemässe Verfahren erhaltenes Schleifnetz enthält.

In einer Ausführungsform ist der Schleifkörper flächig ausgebildet. Beispielsweise kann er als Schleifscheibe ausgebildet sein oder eine polygonale, insbesondere streifenförmige Gestalt aufweisen. Weiterhin kann er als Schleifband ausgebildet sein. In einer anderen Ausführungsform kann er etwa die Form eines Handpads oder eines Zylinders aufweisen, dessen Oberfläche zumindest teilweise mit einem erfindungsgemässen Schleifnetz versehen ist.

Bevorzugt enthält der Schleifkörper Befestigungsmittel. Mittels solcher Befestigungsmittel kann der Schleifkörper mit einer Aufnahme, etwa einem Antrieb einer Schleifmaschine, lösbar verbunden werden. Vorteilhaft sind die Befestigungsmittel staubdurchlässig ausgebildet. Dies ermöglicht den ungehinderten Transport von anfallendem Schleifstaub auch durch die Befestigungsmittel. Weiterhin bevorzugt können die Befestigungsmittel an einer dem Schleifnetz abgewandten Rückseite des Schleifkörpers angeordnet sein.

Gemäss einer Ausführungsform umfassen die Befestigungsmittel eine Schicht eines textilen, Schlaufen aufweisenden Materials. Mit Hilfe eines solchen Schlaufen aufweisenden Materials kann der Schleifkörper beispielsweise nach Art eines Klettsystems mit einer Hakenfläche an einer Aufnahme lösbar verbunden werden. Bevorzugt umfasst das textile Material einen Lochvelours, einen Rippenvelours oder eine Schlingenware. Besonders bevorzugt sind diese textilen Materialien luft- und staubdurchlässig.

Bevorzugt ist das textile Material durch Aufkaschieren am Schleifkörper befestigt. Das Aufkaschieren kann beispielsweise mit Hilfe eines Hotmelt-Klebstoffs, einer Dispersion, eines Harzes oder einer Mischung davon erfolgen.

Gemäss einer anderen Ausführungsform umfassen die Befestigungsmittel einen Haftklebstoff, mit dem der Schleifkörper mit einer Aufnahme lösbar verbindbar ist. Bevorzugt ist die Schicht des Haftklebstoffs nur derart dünn oder punktuell aufgetragen, dass sie von Luft und/oder Schleifstaub durchströmbar ist. Bevorzugt enthält der Haftklebstoff ein Acrylat, welches besonders bevorzugt als Dispersion, Lösung oder Hotmelt aufgetragen wird, beispielsweise mit den oben beschriebenen Methoden. Im Falle eines Hotmelts ist ein Walzenauftrag präferiert.

Gemäss einer weiteren Ausführungsform enthält der Schleifkörper mindestens eine insbesondere staubdurchlässige Zwischenschicht, welche zwischen dem Schleifmittelträger und den Befestigungsmitteln angeordnet ist. Die Zwischenschicht kann insbesondere bei der Bearbeitung unebener Werkstücke zu einer besseren Anschmiegung des Schleifnetzes an das Werkstück dienen und damit die Schleifwirkung verbessern.

Bevorzugt umfasst die Zwischenschicht einen Schaumstoff, besonders bevorzugt einen Polyurethan-Schaumstoff Besonders bevorzugt ist der Schaumstoff offenzellig. Somit ist der gesamte Schleifkörper luft- und/oder staubdurchlässig.

Darüber hinaus kann der Schleifkörper, insbesondere die Zwischenschicht, weitere Schichten enthalten, wie etwa ein zusätzliches Verstärkungsgewebe oder ein Nadelvlies. Besonders bevorzugt sind auch diese weiteren Schichten luft- und staubdurchlässig.

Ein weiterer Aspekt der Erfindung betrifft eine insbesondere maschinengetriebene Schleifvorrichtung mit einem erfindungsgemässen Schleifnetz und/oder einem erfindungsgemässen Schleifkörper. Bei der Schleifvorrichtung kann es sich etwa um eine Schleifmaschine handeln.

Schliesslich betrifft die Erfindung die Verwendung eines erfindungsgemässen Schleifnetzes und/oder eines erfindungsgemässen Schleifkörpers und/oder einer erfindungsgemässen Schleifvorrichtung zur Bearbeitung eines Werkstücks.

Im Folgenden wird die Erfindung anhand von Ausführungsbeispielen und Figuren näher erläutert. Es zeigen:
- Figuren 1a und 1b:: ein bekanntes Schleifnetz 2;
- Figuren 2a und 2b:: eine Ausführungsform eines erfindungsgemässen Schleifnetzes 2;
- Figuren 3a und 3b:: ein Trägernetz 16 zur Herstellung eines er- findungsgemässen Schleifnetzes 2 vor und nach dem Kalandrieren;
- Figuren 4a bis 4d:: ein weiteres Trägernetz 16 zur Herstellung des erfindungsgemässen Schleifnetzes 2 vor und nach dem Kalandrieren;
- Figur 5:: eine weitere Ausführungsform eines erfin- dungsgemässen Schleifnetzes 2;
- Figuren 6a und 6b:: eine weitere Ausführungsform eines erfin- dungsgemässen Schleifnetzes 2;
- Figuren 7a und 7b:: einen erfindungsgemässen Schleifkörper 1 mit einem aufkaschierten textilen Material 6;
- Figur 8:: eine weitere Ausführungsform des erfindungs- gemässen Schleifkörpers 1 mit einem aufka- schierten textilen Material 6;
- Figur 9:: eine andere Ausführungsform des erfindungsge- mässen Schleifkörpers 1.

In den Figuren 1a und 1b ist ein bekanntes Schleifnetz 2 dargestellt. Gemäss Figur 1a enthält das Schleifnetz 2 als Schleifmittelträger ein Trägernetz 16 mit Kettfäden 14 und Schussfäden 15, welche miteinander verwebt sind. Jeweils ein Kettfaden 14 und ein Schussfaden 15 berühren einander an einem Knotenpunkt 10 und sind damit im Sinne der Erfindung miteinander verbunden. Ein Teil eines Kettfadens 14 oder eines Schussfadens 15, welcher sich zwischen zwei benachbarten Knotenpunkten 10 erstreckt, wird im Rahmen der Erfindung als Steg 9 bezeichnet. Demnach sind im Sinne der Erfindung jeweils vier Stege 9 an einem Knotenpunkt 10 miteinander verbunden. Sowohl die Stege 9 als auch die Knotenpunkte 10 sind mit einem Bindemittel 17 und Schleifkörnern 4 beschichtet, welche hier zur Vereinfachung der Darstellung nur auf einem Teil des Trägernetzes 16 dargestellt sind. Zwischen den Stegen 9 und den Knotenpunkten 10 sind Öffnungen 5 ausgebildet, welche das Schleifnetz 2 durchdringen. Die Öffnungen 5 erlauben den Transport von Luft zur Kühlung und/oder das Absaugen von Schleifstaub.

Das in den Figuren 1a und 1b dargestellte Schleifnetz 2 ist nicht erfindungsgemäss, da seine erste Hauptoberfläche 3 uneben ist: Im Bereich der Knotenpunkte 10 weist die erste Hauptoberfläche 3 Abweichungen von einer gedachten planen Fläche auf, da die Dicke D des Trägernetzes 16 senkrecht zur ersten Hauptoberfläche 3 das doppelte der Dicke d eines einzelnen Steges 9 beträgt. Weiterhin liegen die Stege 9 nicht in der gedachten planen Fläche, sondern weisen eine Welligkeit auf.

Die Figuren 2a und 2b zeigen ein erfindungsgemässes Schleifnetz 2. Zur Vereinfachung der Darstellung sind das Bindemittel 17 und die Schleifkörner 4 wieder nur in einem Teilbereich dargestellt. Das Schleifnetz 2 umfasst ein Trägernetz 16, Längsstränge 18 und Querstränge 19 aufweist. Diese sind an Knotenpunkten 10 miteinander verbunden. Die sich zwischen zwei jeweils benachbarten Knotenpunkten 10 erstreckenden Teile der Längsstränge 18 und der Querstränge 19 bilden Stege 9.

Die Figur 2b zeigt, dass das Schleifnetz 2 eine erste Hauptoberfläche 3 aufweist, welche eben ist: Die erste Hauptoberfläche 3 weist nur geringe Abweichungen von einer gedachten planen Oberfläche auf. Insbesondere ragen die Knotenpunkte 10 in Richtung der ersten Hauptoberfläche 3 um weniger als 20 % über die Oberflächen der benachbarten Stege 9 hinaus. Weiterhin sind die Stege 9 wenigstens in einem Teil ihrer Oberfläche plan und liegen zumindest teilweise in der gedachten planen Fläche. Darüber hinaus beträgt auch an die Knotenpunkten 10 die Dicke D des Schleifnetzes 2 senkrecht zur ersten Hauptoberfläche 3 weniger als 130 % der Dicke d der Stege 9. Somit ergibt sich auf beiden Seiten des Schleifnetzes 2 eine glatte Oberfläche.

Das im Schleifnetz 2 enthaltene Trägernetz 16 wird zunächst mit Hilfe eines an sich bekannten Verfahrens einstückig extrudiert. Hierfür können beispielsweise die Vorrichtung und das Verfahren verwendet werden, die in US 4,190,692 beschrieben sind. Das nach der Extrusion erhaltene Trägernetz 16, welches in diesem Ausführungsbeispiel von Conwed Plastics, Minneapolis, MN 55414, USA stammt, ist in Figur 3a wiedergegeben.

Anschliessend wird das Trägernetz 16 auf einem üblichen Kalander mit 30t/m bei einer Temperatur von 130°C kalandriert. Auf diese Weise wird die Dicke des Trägernetzes 16 von 0,36 mm auf 0,16 mm bis 0,21 mm reduziert. Nach dem Kalandrieren ergibt sich das in Figur 3b dargestellte Trägernetz 16. Durch das Kalandrieren sind die Stege 9 in einer zur ersten Hauptoberfläche senkrechten Richtung verbreitert und die Knotenpunkte 10 geglättet. Auf diese Weise ergibt sich beim Schleifen eine vergrösserte Kontaktfläche, was die Anpresskraft pro Schleifkorn herabsetzt und somit zu einem besseren Schleifresultat führt.

Das Trägernetz 16 besteht aus Polyamid und besitzt ein Flächengewicht von 90 g/m². Die Stege 9 des kalandrierten Trägernetzes 16 haben einen Abstand von 1,7 mm voneinander und schneiden einander in einem Winkel von 90°. An den dünnsten Stellen weisen die Stege 9 parallel zur ersten Hauptoberfläche eine Breite von 0,4 mm auf.

In einem weiteren Schritt wird das Trägernetz 16 mit Hilfe von dem Fachmann bekannten Verfahren zunächst mit einem Bindemittel 17 und anschliessend mit Schleifkörnern 4 beschichtet, so dass sich das sich ein erfindungsgemässes Schleifnetz 2 ergibt.

Die Figuren 4a bis 4d zeigen ein weiteres extrudiertes Trägernetz 16, welches in den Figuren 4a und 4b in einer Draufsicht und in den Figuren 4c und 4d in einer Schnittansicht dargestellt ist, wobei in letzteren die Schnittkanten zur besseren Darstellung geschwärzt sind. Als unkalandriertes Trägernetz 16, welches in den Figuren 4a und 4c dargestellt ist, wurde ein Netz der Firma DelStar Technologies, Middletown, DE 19709, USA verwendet. Durch das Kalandrieren werden auch hier die Stege 9 in einer zur ersten Hauptoberfläche senkrechten Richtung verbreitert und die Knotenpunkte 10 geglättet, wie an den Figuren 4b und 4d erkennbar ist. Weiterhin wird in diesem Ausführungsbeispiel durch das Kalandrieren erreicht, dass beim Trägernetz 16 gemäss Figur 4b die Stege 9 an den Knotenpunkten 10 - im Gegensatz zu dem unkalandrierten Trägernetz 16 gemäss Figur 4a - unter einem Winkel von etwa 70° miteinander verbunden sind.

Die Figur 5 zeigt ein erfindungsgemässes Schleifnetzes 2, zu dessen Herstellung das kalandrierte Trägernetz aus Figur 4b mit einem Bindemittel und Schleifkörnern 4 der Körnung P600 beschichtet wurde.

Die Figuren 6a und 6b zeigen eine andere Ausführungsform des erfindungsgemässen Schleifnetzes 2. Die Längsstränge 18 und die Querstränge 19 sind hier streifenförmig ausgebildet. Aus der Schnittansicht entlang der Schnittfläche S gemäss Figur 6b ist erkennbar, dass die erste Hauptoberfläche 3 im Sinne der hier verwendeten Definition im Wesentlichen eben ist. Im Gegensatz zu der in der Figur 2 dargestellten Ausführungsform ist hier jedoch die der ersten Hauptoberfläche gegenüberliegende Oberfläche nicht im Wesentlichen eben.

Das in der Ausführungsform gemäss den Figuren 6a und 6b verwendete Trägernetz 16 kann beispielsweise dadurch hergestellt werden, dass zunächst die Längsstränge 18 parallel extrudiert und auf einer Unterlage abgelegt werden. Anschliessend können die Querstränge 19 in einer hierzu senkrechten Richtung ebenfalls parallel extrudiert und auf den Längssträngen 18 abgelegt werden. Optional ist es selbstverständlich denkbar, auch das so erhaltene Trägernetz 16 zu kalandrieren, so dass beide Seiten im Wesentlichen eben sind. Anschliessend kann das Trägernetz 16 mit Bindemittel 17 und Schleifkörnern 4 beschichtet werden, so dass ein erfindungsgemässes Schleifnetz entsteht.

In Figur 7a ist ein erfindungsgemässer Schleifkörper 1 wiedergegeben, welcher ein erfindungsgemässes Schleifnetz 2 umfasst. Auf der ersten Hauptoberfläche des hier nicht erkennbaren Trägernetzes sind Schleifkörner der Körnung P400 fixiert. Die Schleifkörner sind mit einer weiteren Schicht aus Stearat überzogen, was das Zusetzen mit Schleifstaub zusätzlich verringert. Auf der den Schleifkörnern abgewandten Seite des Schleifnetzes 2 ist ein textiles, Schlaufen aufweisendes Material 6 aufkaschiert. Mittels dieses als Befestigungsmittel dienenden Materials 6 kann der Schleifkörper 1 beispielsweise an einem Antrieb einer hier nicht dargestellten Schleifmaschine befestigt werden. Das textile Material 6 ist als Gewirke ausgebildet und sowohl staub- als auch luftdurchlässig. Somit ist ein ungehinderter Transport von Schleifstaub und/oder Luft durch den gesamten Schleifkörper 1 ermöglicht.

Figur 7b zeigt einen erfindungsgemässen Schleifkörper 1 in einer Schnittansicht, an welchem Schleifkörner 4 der Körnung P80 fixiert sind. Das textile Material 6 ist hier eine Schlingenware, welche über mehrere hervorstehende Schlaufen 20 verfügt.

Die Figur 8 zeigt einen erfindungsgemässen Schleifkörper in Form einer Schleifscheibe 1. Die Schleifscheibe 1 enthält ein erfindungsgemässes Schleifnetz 2, dessen Struktur hier nur schematisch angedeutet ist. Auf der Rückseite 12 weist die Schleifscheibe 1 Befestigungsmittel auf, welche als ein Velours 6 ausgebildet sind. Der Velours 6 ist durch Kaschieren direkt mit dem Schleifnetz 2 verbunden.

Mit Hilfe des Velours 6, welcher zahlreiche Schlaufen enthält, kann die Schleifscheibe 1 an einer hier nicht dargestellten Aufnahme befestigt werden. Diese Aufnahme kann beispielsweise an einer rotierend antreibbaren Schleifmaschine angeordnet sein. Weiterhin kann die Aufnahme Mittel zum Absaugen von Schleifstaub und/oder zum Zuführen von Kühlluft aufweisen. Aufgrund der Öffnungen 5 im Schleifnetz 2 sowie der offenen Struktur des Velours 6 ist ein Luft- und/oder Staubtransport ermöglicht.

Der in Figur 9 dargestellte erfindungsgemässe Schleifkörper in Form einer Schleifscheibe 1 enthält zwischen einem Schleifnetz 2 und einem Velours 6 eine zusätzliche Zwischenschicht 8 aus einem offenzelligen Polyurethan-Schaumstoff. Aufgrund dieser Zwischenschicht kann insbesondere bei der Bearbeitung eines unebenen Werkstücks eine bessere Anschmiegung des Schleifnetzes 2 an das Werkstück erzielt werden.

## Patentansprüche

1. Schleifnetz (2) enthaltend ein Trägernetz (16) mit einer ersten Hauptoberfläche (3),
**dadurch gekennzeichnet, dass**
die erste Hauptoberfläche (3) im Wesentlichen eben ist.

2. Schleifnetz (2) gemäss Anspruch 1,
**dadurch gekennzeichnet, dass**
- das Schleifnetz (2) Knotenpunkte (10) aufweist, an welchen die Stege (9) miteinander verbunden sind,
- die Stege (9) senkrecht zur ersten Hauptoberfläche (3) eine Dicke d aufweisen und
- die Mehrzahl der Knotenpunkte (10) in Richtung der ersten Hauptoberfläche (3) um weniger als 20 %, bevorzugt weniger als 10 %, besonders bevorzugt weniger als 5 % der Dicke d über die Oberflächen der Stege (9) hinausragen.

3. Schleifnetz (2) gemäss einem der Ansprüche 1 und 2,
**dadurch gekennzeichnet, dass**
- das Schleifnetz (2) Knotenpunkte (10) aufweist, an welchen die Stege (9) miteinander verbunden sind,
- die Stege (9) senkrecht zur ersten Hauptoberfläche (3) eine Dicke d aufweisen und
- an den Knotenpunkten (10) die Dicke D des Schleifnetzes (2) senkrecht zur ersten Hauptoberfläche (3) weniger als 130 %, bevorzugt weniger als 120 %, besonders bevorzugt weniger als 110 % der Dicke d beträgt.

4. Schleifnetz (2) gemäss einem der Ansprüche 1 bis 3,
**dadurch gekennzeichnet, dass**
die Stege (9) parallel zur ersten Hauptoberfläche (3) eine grössere Ausdehnung aufweisen als senkrecht zur ersten Hauptoberfläche (3).

5. Schleifnetz (2) gemäss Anspruch 4,
**dadurch gekennzeichnet, dass**
die Ausdehnung der Stege (9) parallel zur ersten Hauptoberfläche (3) mindestens 120 %, bevorzugt mindestens 150 %, besonders bevorzugt mindestens 180 % der Ausdehnung der Stege (9) senkrecht zur ersten Hauptoberfläche (3) beträgt.

6. Schleifnetz (2) gemäss einem der Ansprüche 1 bis 5,
**dadurch gekennzeichnet, dass**
die Stege (9) an den Knotenpunkten (10) unter einem Winkel im Bereich von 30 bis 150°, bevorzugt von 60 bis 120°, besonders bevorzugt von 80 bis 100° miteinander verbunden sind.

7. Schleifnetz (2) gemäss einem der Ansprüche 1 bis 6,
**dadurch gekennzeichnet, dass**
das Schleifnetz (2) Öffnungen (5) aufweist, deren Dichte im Bereich von 5 bis 500 pro cm², bevorzugt von 10 bis 200 pro cm², besonders bevorzugt von 15 bis 50 pro cm² liegt.

8. Schleifnetz (2) gemäss einem der Ansprüche 1 bis 7,
**dadurch gekennzeichnet, dass**
das Schleifnetz (2) Monofilamente umfasst.

9. Schleifnetz (2) gemäss einem der Ansprüche 1 bis 8,
**dadurch gekennzeichnet, dass**
das Schleifnetz (2) Multifilamente umfasst.

10. Schleifnetz (2) gemäss einem der Ansprüche 1 bis 9,
**dadurch gekennzeichnet, dass**
es insbesondere aus faden- und/oder streifenförmigen Strängen gewirkt, gewebt, geflochten, gestrickt, gehäkelt, geknüpft, genäht, gestickt oder geklöppelt ist.

11. Schleifnetz (2) gemäss einem der Ansprüche 1 bis 10,
**dadurch gekennzeichnet, dass**
das Schleifnetz (2) ein extrudiertes Netz, insbesondere ein einstückig extrudiertes Netz, umfasst.

12. Schleifnetz (2) gemäss einem der Ansprüche 1 bis 11,
**dadurch gekennzeichnet, dass**
das Schleifnetz (2) insbesondere vor der Fixierung von Schleifkörnern (4) kalandriert wurde.

13. Schleifnetz (2) gemäss einem der Ansprüche 1 bis 12,
**dadurch gekennzeichnet, dass**
das Schleifnetz (2) Kunststoff, bevorzugt Polyamid, Polyester, Polyolefine, Kunststoff mit Styrol-Komponenten oder Mischungen davon, besonders bevorzugt Polyamid, Polyester, oder Mischungen davon enthält.

14. Verfahren zu Herstellung eines Schleifnetzes (2), insbesondere eines Schleifnetzes (2) gemäss einem der Ansprüche 1 bis 13, umfassend die folgenden Schritte:
- Herstellung oder Bereitstellung eines Trägernetzes (16) mit einer ersten Hauptoberfläche (3), die im Wesentlichen eben ist;
- Fixierung von Schleifkörnern (4) an dem Trägernetz (16), insbesondere mittels eines Bindemittels (17).

15. Schleifkörper (1) enthaltend ein Schleifnetz (2) gemäss einem der Ansprüche 1 bis 13 und/oder ein durch das Verfahren gemäss Anspruch 14 erhaltenes Schleifnetz (2).

16. Schleifkörper (1) gemäss Anspruch 15,
**dadurch gekennzeichnet, dass**
er flächig, insbesondere in Form einer Schleifscheibe oder eines Schleifbandes, ausgebildet ist.

17. Schleifkörper (1) gemäss einem der Ansprüche 15 und 16,
**gekennzeichnet durch**
insbesondere staubdurchlässige Befestigungsmittel (6), insbesondere auf einer dem Schleifnetz (2) abgewandten Rückseite (12), zur Befestigung des Schleifkörpers (1) an einer Aufnahme.

18. Schleifkörper (1) gemäss Anspruch 17,
**dadurch gekennzeichnet, dass**
die Befestigungsmittel (6) eine Schicht textilen, Schlaufen aufweisenden Materials, insbesondere eines Lochvelours, eines Rippenvelours oder einer Schlingenware, umfassen.

19. Schleifkörper (1) gemäss Anspruch 18,
**dadurch gekennzeichnet, dass**
das textile Material aufkaschiert ist, insbesondere mittels eines Hotmelt-Klebstoffs, einer Dispersion, eines Harzes oder einer Mischung davon.

20. Schleifkörper (1) gemäss einem der Ansprüche 17 bis 19,
**dadurch gekennzeichnet, dass**
die Befestigungsmittel (6) einen Haftklebstoff, insbesondere enthaltend ein Acrylat, umfassen.

21. Schleifkörper (1) gemäss einem der Ansprüche 17 bis 20,
**gekennzeichnet durch**
mindestens eine insbesondere staubdurchlässige Zwischenschicht (8), welche zwischen dem Schleifmittelträger (2) und den Befestigungsmitteln (6) angeordnet ist, wobei die Zwischenschicht (8) bevorzugt Schaumstoff, besonders bevorzugt einen Polyurethan-Schaumstoff umfasst.

22. Schleifvorrichtung, insbesondere maschinengetriebene Schleifvorrichtung, umfassend ein Schleifnetz (2) gemäss einem der Ansprüche 1 bis 13 und/oder ein nach dem Verfahren gemäss Anspruch 14 hergestelltes Schleifnetz (2) und/oder einen Schleifkörper (1) gemäss einem der Ansprüche 15 bis 21.

23. Verwendung eines Netzes mit wenigstens einer im Wesentlichen ebenen ersten Hauptoberfläche (3) als Trägernetz (16) zum Herstellen eines Schleifnetzes (2).
